# DEMANDE DE BREVET EUROPEEN

(11) **EP 0 287 491 A1**
(43) Date de publication de la demande: **19.10.1988**
(21) Numéro de dépôt: 88480010.3
(22) Date de dépôt: 28.03.1988
(51) Int. Cl.: A47K 13/16

(54) **Protège siège wc jetable**

(30) Priorité: 06.04.1987 FR 8705058
(71) Demandeur: Bueno, Henriette, F-06400 Cannes (FR)
(72) Inventeur: Bueno, Henriette, F-06400 Cannes (FR)

(57) **Abrégé**

Une housse jetable comprend deux épaisseurs de papier. Un papier léger antiallergique (1) et une feuille plastifiée (2) électrostatique (4),qui,tous deux découpées en même temps, et thermoformés par une machine prototype (6),épousent la forme du siège wc, les plis (3) du papier (1) et ceux de la feuille plastifiée (2) adhérant à la partie intérieure et extérieure du siège. Cette housse,jetable après usage,est mise en pochette par la machine(6). Housse et pochette sont stérilisées à l'oxyde d'éthylène (5) dans un autoclave.

Le dispositif selon l'invention est destiné à protéger les utilisateurs de wc,contre les souillures.

## Description

La présente invention concerne un dispositif pour protéger les utilisateurs d'un siège de wc contre les souillures,lors d'une utilisation antérieure.

La protection est habituellement effectuée à l'aide de papier hygiènique disposé sur toute la partie supérieure du siège,laissant passer l'humidité de l'urine,souillant la peau mise en contact et se collant au fessier de l'utilisateur, sous l'effet de la chaleur corporelle,nécessitant plusieurs manipulations sur la partie supérieure du siège,au contact des souillures.

Le dispositif,selon l'invention, est constitué d'une housse protège- siège wc, jetable, permettant de remédier à cet inconvénient.

Il comporte,en effet,deux épaisseurs de papier.

D'une part,un papier plastifié, électrostatique,adhérant à la partie supérieure du siège,ainsi qu'à la lunette,isolant l'utilisateur des gouttes d'urine qui existent fréquemment sur la partie supérieure du siège.

D'autre part, un papier très léger,antiallergique avec impressions différentes,et parfumé, superposant et adhérant au papier plastifié, constituant la housse.

Une machine prototype découpe les deux papiers en même temps. Son thermoformage leur donnant la forme du siège wc,ainsi que des plis intérieurs et extérieurs qui accentuent la fixation. Cette machine effectue la mise en pochettes. Celles-ci sont disposées dans des cartons soumis à la stérilisation dans un autoclave,traitées à l'oxyde d'éthylène,avec contrôle du laboratoire pharmaceutique,elles offrent une hygiène totale.
Le dispositif représenté sur la figure 1 comporte une housse protège-siège wc,comprenant le papier léger antiallergique (1) doublant et superposant une feuille plastifiée (2),les plis intérieurs et extérieurs (3) de la housse protège-siège,thermoformés par la machine (6),l'ensemble traité à l'oxy de d'éthylène (5).

Le dispositif représenté sur la figure 2 comporte fune feuille plastifiée électrostatique (4) située sous le papier léger (1),les plis intérieurs et extérieurs (3) de la housse protège-siège,thermoformés au cours de la même opération de découpage par la machine(6) l'ensemble traité à l'oxyde d'éthylene (5).

Cette housse protège-siège wc,jetable uniquement dans les poubelles,paniers etc...,d'un volume analogue à celui d'un mouchoir en papier,que l'on jette également après usage,est fabriquée industriellement par une machine prototype (6) .

## Revendications

1) Dispositif pour protéger les sièges de WC,caractérisé en ce qu'il est constitué d'un papier de deux épaisseurs (1) et (2) . Un papier très léger (1) et une feuille plastifiée (2),très mince,soumis tous deux à une machine (6) prototype,leur donnant la forme du protège-siège.

2) Dispositif selon revendication 1, caractérisé en ce qu'il présente un papier très léger,anti-allergique avec impression différentes, et parfumé (1).

3) Dispositif selon la revendication 1 et 2 ,caractérisé en ce qi'il présente une feuille plastifiée très mince (2) électrostatique (4) s'appliquant comme une housse,traité en laboratoire,(1) et (2) jetable après emploi.

4) Dispositif selon la revendication 1 et 2,caractérisé en ce que le papier (1) et la feuille plastifiée (2) sont stérilisés à l'oxyde d'éthylène (5) lui conférant une hygiène totale.

5) Dispositif selon la revendication 3 caractérisé par une totale stabilité due aux plis (3) obtenus par une machine (6) effectuant le conditionnement,le thermoformage et le découpage.
